# EUROPÄISCHE PATENTANMELDUNG

(11) **EP 0 099 012 A2**
(43) Veröffentlichungstag der Anmeldung: **25.01.1984**
(21) Anmeldenummer: 83106191.6
(22) Anmeldetag: 24.06.1983
(51) Int. Cl.: B63B 15/00, B63B 35/72

(54) **Mastfuss für ein Segelbrett**

(30) Priorität: 02.07.1982 DE 3224796
(71) Anmelder: AKUTEC Angewandte Kunststofftechnik GmbH, D-8000 München 71 (DE)
(72) Erfinder: Drexler, Ernst, D-8125 Böbing (DE); Brebach, Bernd, D-2000 Hamburg 50 (DE)
(74) Vertreter: Körber, Wolfhart, Dr.rer.nat.

(57) **Zusammenfassung**

Es wird ein Mastfuß für ein Segelbrett beschrieben, bei welchem die Rigg-Sicherung am Oberteil des Mastfußes drehbar angeordnet ist.

## Beschreibung

Die Erfindung bezieht sich auf einen Mastfuß für den Mast eines Segelbrettes mit einem Mastfußzapfen zur lösbaren Aufnahme in einer Buchse des Segelbrettes, mit einem Mastfuß-Oberteil zum Aufstecken des Mastes, mit einem zwischen dem Mastfußzapfen und dem Mastfuß-Oberteil angeordneten allseitig beweglichen Gelenk, sowie mit einer Vorrichtung zur Anbringung einer den Mastfuß mit dem Segelbrett verbindenden Mastfuß-Sicherung.

Um Verletzungen beim Surfer, zu verhindern sind die Mastfüße bekannter Segelbretter lösbar mit dem Segelbrett verbunden,.so daß beim Umkippen des Mastes durch ungeschicktes Bedienen oder bei extremen Verhältnissen ein Einklemmen von Extremitäten des Surfers oder sogar ein Brechen des Mastes oder des Gelenkes im Mastfuß zu vermeiden. Durch diese Lösung des Riggs vom Segelbrett, die wie gesagt meist unter extremen Wetterbedingungen erfolgt, ist die Gefahr gegeben, daß das Rigg und das Segelbrett auseinandertreiben, so daß der vom Brett gefallene Surfer möglicherweise das ohne Rigg schnell abtreibende Brett nicht mehr erreichen kann.

Zur Vermeidung dieses Nachteiles werden Mastfüße mit Mastfuß-Sicherungen versehen, durch welche der Mastfuß auch nach Lösen vom Brett durch einen mit dem Brett fest verbundenen Tampen verbunden bleibt.

Bei bisher bekanntgewordenen Mastfuß-Sicherungen ist der Tampen fest mit dem über das Segelbrett hinausragenden oberen Teil des Mastfußzapfens verbunden. Die Drehung und Schwenkung des Mastes ist durch diese Mastsicherung nicht behindert. Es besteht aber der entscheidende Nachteil, daß eine solche _{M}astsicherung dann unwirksam ist, wenn bei extremen Beanspruchungen des Riggs sich nicht der Mastfußzapfen aus der Buchse des Segelbrettes löst, sondern das Mastfuß-Gelenk zerstört wird und dadurch ein Lösen des Mastes bzw. Riggs vom Segelbrett erfolgt.

Der Erfindung liegt die Aufgabe zugrunde, eine Mastfuß-Sicherung zu schaffen, welche nicht nur bei dem gewollten Lösen des Mastfußes aus dem Surfbrett wirksam ist, sondern auch dann, wenn der Mastfuß, insbesondere sein Gelenk, bricht.

Zur Lösung dieser Aufgabe wird erfindungsgemäß bei einem Mastfuß der eingangs genannten Art vorgeschlagen, daß die Vorrichtung zur Mastfuß-Sicherung um eine mit der Mastlängsachse zusammenfallende Achse drehbar am Mastfuß-Oberteil angeordnet ist. Wesentlicher Erfindungsgedanke ist somit, die Mastfuß-Sicherung am Mastfuß-Oberteil, also oberhalb des Gelenkes, am Mastfuß anzuordnen, wobei die freie Drehbarkeit und Schwenkbarkeit des Mastes dadurch nicht behindert ist, daß die Mastfuß-Sicherung um das Mastfuß-Oberteil frei drehbar ist. Selbst bei einem Brechen des Gelenkes bleibt somit das Rigg mit dem Segelbrett verbunden. Selbstverständlich kann die bisher bekannte Mastsicherung, welche mit dem Mastfußzapfen verbunden ist, in üblicher Weise zusätzlich vorhanden sein.

In zweckmäßiger Ausgestaltung der Erfindung besteht die Vorrichtung zur Mastfuß-Sicherung aus einem um das Mastfuß-Oberteil drehbaren Ring, der eine Öse zur Befestigung eines mit dem Segelbrett verbundenen Tampens aufweist. Der Ring kann zweckmäßig in eine Umfangsnut des Mastfuß-Oberteiles eingelassen sein.

In Weiterbildung dieser Ausführungsform kann der Ring auch als einseitig offene Klammer ausgebildet sein, deren Enden Ösen zur Aufnahme des Tampens tragen.

Bei einer anderen Ausführungsform der Erfindung besteht die Vorrichtung zur Mastfuß-Sicherung zweckmäßig aus einer um das Mastfuß-Oberteil drehbar angeordneten Hülse solcher Höhe, daß auf ihr ein mit dem Segelbrett verbundener Tampen belegt werden kann, wobei die Hülse zumindest an ihrer unteren Kante einen ein Abrutschen des Tampens von der Hülse verhindernden Umfangsvorsprung aufweist.

Eine beispielsweise Ausführungsform der Erfindung wird im folgenden anhand der beigefügten Zeichnung näher erläutert. Die Zeichnung zeigt in ihrer einzigen Figur in Ansicht teilweise im Schnitt den,Mastfuß eines Segelbrettes.

Der gemäß beiliegender Figur insgesamt mit 1 bezeichnete Mastfuß steckt mit seinem Mastfußzapfen 2 in einer Hülse 3, welche im Körper des Segelbrettes 4 eingelassen ist. Der Zapfen 2 weist federnde Rastzungen 5 auf; welche in bekannter Weise hinter Vorsprünge in der Hülse 3 einrasten. Mit 6 ist eine Handhabe bezeichnet, welche einen nicht näher erläuterten Knebel zur Einstellung der Federhärte der Rastzungen trägt.

Der Mastfußzapfen 2 trägt eine Öse 7, an welcher der Tampen einer üblichen Mastfuß-Sicherung befestigbar ist. Bei der gezeigten Ausführungsform besteht das Gelenk zwischen Mastfußzapfen 2 und Mastfuß-Oberteil 8 aus einem biege- und teilweise längselastischen Körper 9, welcher mit Köpfen 1₀, 11 in Hinterschneidungen des Mastfußzapfens 2 und des Oberteiles 8 verankert ist.

Das Mastfuß-Oberteil 8 dient mit dem zurückspringenden Teil 12 zur Aufnahme des nicht dargestellten Mastes und trägt in einer Nut 13 drehbar einen Ring'14, der eine Öse 15 zur Befestigung des Tampens einer Mastsicherung aufweist. Der drehbare Ring 14 für die Mastsicherung behindert während der Benutzung des Segelbrettes nicht die Drehung zwischen Mastfuß-Oberteil 8 und Mastfußzapfen 2. Gleichzeitig ist die Mastfuß-Sicherung aber auch wirksam, wenn das Gelenk, beispielsweise der Gelenkkörper 9 zerstört werden sollte oder das gewollte Lösen des Mastfußzapfens 2 mit seinen Zungen 5 aus der Buchse 3 des Segelbrettes erfolgt.

## Patentansprüche

1. Mastfuß für den Mast eines Segelbrettes mit einem Mastfußzapfen zur lösbaren Aufnahme in einer Buchse des Segelbrettes, mit einem Mastfuß-Oberteil zum Aufstecken des Mastes, mit einem zwischen dem Mastfußzapfen und dem Mastfuß-Oberteil angeordneten allseitig beweglichen Gelenk, sowie mit einer Vorrichtung zur Anbringung einer den Mastfuß mit dem Segelbrett verbindenden Mastfuß-Sicherung, dadurch gekennzeichnet, daß die Vorrichtung zur Mastfuß-Sicherung um eine mit der Mastlängsachse zusammenfallende Achse drehbar am Mastfuß-Oberteil (8) angeordnet ist.

2. Mastfuß nach Anspruch 1, dadurch gekennzeichnet, daß die Vorrichtung zur Mastfuß-Sicherung aus einem um das Mastfuß-Oberteil (8) drehbaren Ring (14) besteht, der eine Öse (15) zur Befestigung eines mit dem Segelbrett (4) verbundenen Tampens aufweist.

3. Mastfuß nach Anspruch 2, dadurch gekennzeichnet, daß der Ring (14) in eine Umfangsnut (13) des Mastfuß-Oberteiles (8) eingelassen ist.

4. Mastfuß nach Anspruch 2 oder 3, dadurch gekennzeichnet, daß der Ring (14) als einseitig offene Klammer ausgebildet ist, deren Enden Ösen (15) zur Aufnahme des Tampens tragen.

5. Mastfuß nach Anspruch 1, dadurch gekennzeichnet, daß die'Vorrichtung zur Mastfuß-Sicherung aus einer um das Mastfuß-Oberteil (8) drehbar aber axial festgelegten Hülse solcher Höhe besteht, daß auf ihr ein mit dem Segelbrett verbundener Tampen belegt werden kann, wobei die Hülse zumindest an ihrer unteren Kante einen ein Abrutschen des Tampens von der Hülse verhindernden Umfangsvorsprung aufweist.
